# EUROPÄISCHE PATENTANMELDUNG

(11) **EP 4 650 041 A1**
(43) Veröffentlichungstag der Anmeldung: **19.11.2025**
(21) Anmeldenummer: 25167648.2
(22) Anmeldetag: 01.04.2025
(51) Int. Cl.: B01F 27/96, B01F 33/501, B01F 35/222, B01F 35/60, B25F 5/00

(54) **HANDMISCHER UND VERFAHREN ZUM BETRIEB EINES HANDMISCHERS**

(30) Priorität: 17.05.2024 DE 102024113931
(71) Anmelder: Metabowerke GmbH, 72622 Nürtingen (DE)
(72) Erfinder: Dimmel, Konstantin, 72662 Nürtingen (DE); Unterkircher, Ines, 73066 Uhingen (DE); Wolfer, Alexandra, 72654 Neckartenzlingen (DE); Wang, Jan, Pudong New Area, Shanghai, 201208 (CN)
(74) Vertreter: Lorenz & Kollegen

(57) **Zusammenfassung**

Die Erfindung betrifft ein Verfahren zum Betrieb eines Handmischers (1), insbesondere zum Mischen von Fluidmaterialien, wenigstens aufweisend:
- eine Antriebseinheit (2) mit wenigstens einem Handgriffelelement (3), einem Antriebsmotor (4), welcher wenigstens eine Antriebswelle (5) aufweist, einer elektronischen Regel- und/oder Steuereinrichtung (6) zur Energieversorgung und/oder Regelung des Antriebsmotors (4) und mit wenigstens einem elektronischen Gyrosensor (7), welcher mit der elektronischen Regel- und/oder Steuereinrichtung (4) elektrisch verbunden und/oder kommunikationsverbunden und/oder ein Teil der elektronischen Regel- und/oder Steuereinrichtung (4) ist, und
- wenigstens einen Rührstab (8) mit einem Schaft (9), welcher mit der wenigstens einen Antriebswelle (5) des Antriebsmotors (4) wirkverbunden ist,
- wobei im eingeschalteten Betriebszustand des Handmischers (1) mittels des wenigstens einen Gyrosensors (7) fortlaufend oder wiederholt ein momentaner Drehwinkel und eine momentane Drehwinkelgeschwindigkeit der Antriebseinheit (2) bestimmt werden, und wobei in Abhängigkeit von dem momentanen Drehwinkel und der momentanen Drehwinkelgeschwindigkeit der Antriebseinheit (2) der Antriebsmotor (4) selbsttätig abgeschaltet wird.

## Beschreibung

Die vorliegende Erfindung betrifft ein Verfahren zum Betrieb eines Handmischers, insbesondere zum Mischen von Fluidmaterialien. Des Weiteren betrifft die Erfindung auch einen Handmischer.

Die DE 20 2010 014 783 U1 betrifft eine handbetätigbare Rührmaschine, mit einem Handgriffelement und mit einem Gehäuse, in dem ein Antriebsmotor wenigstens zum Teil aufgenommen ist, wobei der Antriebsmotor wenigstens eine Antriebswelle aufweist, die unmittelbar oder mittelbar mit einem Schaft wenigstens eines Rührstabs wirkverbunden ist.

Bekannte Handmischer bzw. handbetätigbare oder handgeführte Rührgeräte oder Rührwerke besitzen aktuell keine Sicherheitsabschaltung bei einem Blockieren des Rührstabs oder bei einem Kontrollverlust durch den Bediener. Bei Blockieren oder Kontrollverlust kann sich der Rührstab des Handmischers weiterdrehen. Dabei kann die Arbeitsumgebung verschmutzt oder der Bediener eventuell verletzt werden (z. B. durch einen Schlag gegen die Hand bzw. durch ein Verdrehen der Hand), wenn das Gerät nicht schnell genug losgelassen wird. Bei netzbetriebenen Geräten besteht zudem die Gefahr, dass das Netzkabel aufgewickelt, aus der Steckdose gerissen und beschädigt werden kann (Kabelbruch).

Der vorliegenden Erfindung liegt daher die Aufgabe zugrunde, ein Verfahren der eingangs erwähnten Art zu schaffen, welches die Nachteile des Standes der Technik vermeidet, insbesondere die Sicherheit im Umgang mit dem Handmischer erhöht, wobei eine Störung des Normalbetriebs weitestgehend vermieden werden soll.

Diese Aufgabe wird erfindungsgemäß durch Anspruch 1 gelöst.

Erfindungsgemäß wird ein Verfahren zum Betrieb eines Handmischers bzw. eines handbetätigbaren bzw. handgeführten Rührgeräts oder Rührwerks, insbesondere zum Mischen verschiedener Materialien sowohl mit niedriger als auch mit hoher Viskosität bzw. von Fluidmaterialien, wie beispielsweise Farbe oder Mörtel, vorgeschlagen, wenigstens aufweisend:
- eine Antriebseinheit mit wenigstens einem Handgriffelelement, einem Antriebsmotor, welcher wenigstens eine Antriebswelle aufweist, einer elektronischen Regel- und/oder Steuereinrichtung zur Energieversorgung und/oder Regelung des Antriebsmotors und mit wenigstens einem elektronischen Gyrosensor, welcher mit der elektronischen Regel- und/oder Steuereinrichtung elektrisch verbunden und/oder kommunikationsverbunden und/oder ein Teil der elektronischen Regel- und/oder Steuereinrichtung ist, und
- wenigstens einen Rührstab mit einem Schaft, welcher mit der wenigstens einen Antriebswelle des Antriebsmotors mittelbar oder unmittelbar wirkverbunden ist,
- wobei im eingeschalteten Betriebszustand des Handmischers mittels des wenigstens einen Gyrosensors fortlaufend oder wiederholt ein momentaner Drehwinkel und eine momentane Drehwinkelgeschwindigkeit der Antriebseinheit bestimmt werden, und wobei in Abhängigkeit von dem momentanen Drehwinkel und der momentanen Drehwinkelgeschwindigkeit der Antriebseinheit der Antriebsmotor selbsttätig abgeschaltet wird.

Durch die erfindungsgemäßen Maßnahmen wird eine Sicherheitsabschaltung für sicheres und sauberes Arbeiten mit dem Handmischer geschaffen. Es erfolgt eine Schnellabschaltung bei Blockieren oder Kontrollverlust zum Schutz des Anwenders und der Arbeitsumgebung. Der gyroskopische Sensor gewährleistet einen sicheren Umgang mit dem Gerät. Falls sich der untere Teil eines herkömmlichen Geräts verklemmen sollte, würde sich der obere Teil, mit Motor und Akku etc. verdrehen und den Anwender eventuell verletzen. Dies wird durch das erfindungsgemäße Verfahren sicher verhindert. Gleichzeitig wird jedoch durch eine Berücksichtigung des Drehwinkels und der Drehwinkelgeschwindigkeit (Änderungsrate) ein ungestörter Normalbetrieb durch den Anwender gewährleistet. Somit wird eine intelligente Softwaresteuerung für Rührwerke mit einem elektronischen Gyrosensor bereitgestellt. Das erfindungsgemäße Verfahren eignet sich insbesondere auch für netzbetriebene Maschinen, da sie in der Regel sehr leistungsfähig sind und die häufigste Störung ein Kabelbruch ist, weil sich die Maschine immer weiterdreht.

Die Sicherheitsabschaltung sollte nur dann auslösen, wenn sich das Gerät verdreht und nicht wenn das Gerät seitlich bewegt wird. Die normale Anwendung des Geräts sollte ungestört bleiben.

In den folgenden Situationen, kann es erforderlich sein, den Motor nach unbeabsichtigter Drehung der Maschine während des Betriebs abzuschalten:
1. Bei Beginn der Arbeit mit dicken Materialien verklemmt sich der Quirl im Material, wenn die Maschine anläuft und sich das Gehäuse weiterdreht.
2. Wenn der Benutzer während des Betriebs eine Hand vom Griff loslässt, dreht sich das Gehäuse weiter.
3. Im Betriebsmodus, wenn der Schalter bei längerem Betrieb eingeschaltet ist, fällt das Gerät aus der Hand und dreht sich weiter.

Es sollte ein Abschalten erfolgen, wenn der Dauerbetrieb eingeschaltet ist, aber dem Anwender die Maschine aus der Hand fällt (z. B. nur einhändige Bedienung, weil der Bediener Wasser nachfüllt). Die Maschine würde sonst weiterlaufen, ohne anzuhalten. Ohne Gyrosensor könnte sicher der Bediener verletzen, weil die Maschine nicht anhalten würde. Es kann auch ein Anhalten bei einem entsprechenden Rückschlag angedacht sein.

Im Rahmen des erfindungsgemäßen Verfahrens kann der eingeschaltete Betriebszustand sowohl einen Dauerbetrieb mit arretiertem bzw. fixiertem Handschalter oder einen Normalbetrieb bei manuell gedrücktem Handschalter umfassen.

Im Rahmen des erfindungsgemäßen Verfahrens kann der Handmischer zum Mischen verschiedener Materialien sowohl mit niedriger als auch mit hoher Viskosität ausgebildet sein. Mit dem Handmischer bzw. dem Handrührer können alle mit einem Rührwerk mischbaren oder rührbaren Materialien bearbeitet werden. Gemischt und gerührt werden insbesondere Fertigputz und Fertigmörtel, Spachtelmassen, Farben, Kleber, Tapetenkleister, etc.

Sehr vorteilhaft ist es, wenn der Antriebsmotor bei Erreichen oder Überschreiten eines ersten Schwellwerts des momentanen Drehwinkels und eines zweiten Schwellwerts der momentanen Drehwinkelgeschwindigkeit selbsttätig abgeschaltet wird.

Durch die gezielte Auswahl der Schwellwerte für die Parameter Drehwinkel und Drehwinkelgeschwindigkeit kann ein sicherer und zugleich ungestörter Betrieb gewährleistet werden. Beispielsweise kann ein langsames Verdrehen des Geräts nicht zu einer Abschaltung führen, wenn die erlaubte Drehwinkelgeschwindigkeit nicht überschritten wird.

Nach einer vorgegebenen Zeitspanne bzw. einer Nullstellungszeit kann ein Reset des mittels des wenigstens einen Gyrosensors bestimmten Drehwinkels bzw. ein Rotationsreset erfolgen.

Bei dem selbsttätigen Abschalten kann der Antriebsmotor zusätzlich, insbesondere mit einer vorgegebenen Bremszeit bzw. Verzögerungszeit vorzugsweise bis zum Stillstand, abgebremst werden.

Durch die zusätzliche Bremsfunktion kann eine schnelle bzw. sofortige "Auto-Stop-Funktion" realisiert werden. Es erfolgt kein erneutes Drehen des Rührstabs mehr und das Gerät schaltet automatisch ab, wenn man es im Dauerbetrieb bzw. Normalbetrieb aus den Händen verliert. Die Bremsfunktion kann elektronisch bzw. über ein elektromagnetisches Feld (umgekehrte Nullstellung) realisiert werden. Dabei ist es sehr vorteilhaft, wenn sowohl die Reaktionszeit der Elektronik bzw. der elektronischen Regel- und/oder Steuereinrichtung (als erster Faktor) als auch die Dauer des Bremsvorgangs selbst bis zum Stillstand (als zweiter Faktor) möglichst kurz sind.

In Anspruch 5 ist ein Handmischer, insbesondere zum Mischen von Fluidmaterialien, wie beispielsweise Farbe oder Mörtel, angegeben.

Der wenigstens eine elektronische Gyrosensor kann mit, insbesondere einem Gehäuse der Antriebseinheit, vorzugsweise im Bereich und/oder in der Nähe des wenigstens einen Handgriffelelements fest verbunden sein.

Der wenigstens eine elektronische Gyrosensor kann ein Teil der elektronischen Regel-und/oder Steuereinrichtung sein oder in diese integriert sein. Alternativ kann der elektronische Gyrosensor auch ein separates Elektronikbauteil sein, welches beispielsweise im Handgriff oder in dessen Nähe angeordnet bzw. eingebaut sein kann.

Der Antriebsmotor kann als Elektromotor ausgeführt sein.

Die Antriebseinheit kann zur elektrischen Energieversorgung des Elektromotors einen wiederaufladbaren Akku und/oder ein Netzteil aufweisen und/oder mit einem separaten Netzteil verbindbar sein.

Die Erfindung eignet sich sowohl für netzbetriebene Handmischer als auch für Akku-Handmischer.

Die elektronische Regel- und/oder Steuereinrichtung kann ferner dazu eingerichtet sein, aus dem die Drehwinkelgeschwindigkeit der Antriebseinheit charakterisierenden Messsignal einen momentanen Drehwinkel der Antriebseinheit zu ermitteln.

Ergänzend sei darauf hingewiesen, dass Begriffe, wie "umfassend", "aufweisen" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus und umgekehrt.

Weitere Merkmale und Vorteile der Erfindung ergeben sich aus der nachfolgenden Beschreibung eines Ausführungsbeispiels der Erfindung sowie aus den Unteransprüchen.

Die Erfindung ist nachfolgend unter Bezugnahme auf die beigefügten Figuren näher beschrieben. Die Figuren zeigen mehrere Merkmale der Erfindung in Kombination miteinander. Selbstverständlich vermag der Fachmann diese jedoch auch losgelöst voneinander zu betrachten und gegebenenfalls zu weiteren sinnvollen Unterkombinationen zu kombinieren, ohne dass er hierfür erfinderisch tätig werden müsste.

Es zeigen schematisch:
- Figur 1: eine perspektivische Ansicht eines erfindungsgemäßen Handmischers;
- Figur 2: eine Draufsicht auf den erfindungsgemäßen Handmischer in einer normalen Arbeitshaltung; und
- Figur 3: eine Draufsicht auf den erfindungsgemäßen Handmischer in einer weiteren normalen Arbeitshaltung.

In den Figuren sind funktionsgleiche Elemente mit denselben Bezugszeichen versehen.

Figur 1 zeigt einen Handmischer 1, insbesondere zum Mischen von Fluidmaterialien, wie beispielsweise Farbe oder Mörtel, aufweisend:
- eine Antriebseinheit 2 mit wenigstens einem Handgriffelelement 3, einem Antriebsmotor 4, welcher wenigstens eine Antriebswelle 5 aufweist, einer elektronischen Regel- und/oder Steuereinrichtung 6 zur Energieversorgung und/oder Regelung des Antriebsmotors 4 und mit wenigstens einem elektronischen Gyrosensor 7, welcher an der Antriebseinheit 2 angeordnet und mit der elektronischen Regel- und/oder Steuereinrichtung 6 elektrisch verbunden und/oder kommunikationsverbunden und/oder ein Teil der elektronischen Regel- und/oder Steuereinrichtung 6 ist, und
- wenigstens einen Rührstab 8 mit einem Schaft 9, welcher mit der wenigstens einen Antriebswelle 5 des Antriebsmotors 4 mittelbar oder unmittelbar wirkverbunden ist.

Am freien Ende der Antriebswelle 5 kann ein nicht näher dargestellter Anschluss, üblicherweise in der Art eines Spannfutters, einer Schraubverbindung oder dergleichen, vorgesehen sein, über die der Schaft 9 des Rührstabs 8 mit der Antriebswelle 5 verbindbar ist. Je nach dem zu mischenden Rührgut können unterschiedliche Rührstäbe mit unterschiedlichen Rührkörben verwendet werden. Als Rührgut kommen Fluidmaterialien bzw. verschiedene mit einem Handrührer mischbare oder rührbare Materialien sowohl mit niedriger als auch mit hoher Viskosität in Frage. Gemischt und gerührt werden insbesondere Fertigputz und Fertigmörtel, Spachtelmassen, Farben, Kleber, Tapetenkleister, etc.

Der wenigstens eine Gyrosensor 7 ist dazu ausgebildet, wenigstens ein die Drehwinkelgeschwindigkeit der Antriebseinheit 2 charakterisierendes Messsignal zu erfassen und an die elektronische Regel- und/oder Steuereinrichtung 6 zu übermitteln bzw. als Teil der elektronischen Regel- und/oder Steuereinrichtung 6 dieser in sonstiger Weise zur Verfügung zu stellen.

Der wenigstens eine elektronische Gyrosensor 7 kann mit, insbesondere einem Gehäuse 2a der Antriebseinheit 2, vorzugsweise im Bereich und/oder in der Nähe des wenigstens einen Handgriffelelements 3 fest verbunden sein.

Der wenigstens eine elektronische Gyrosensor 7 kann wie im vorliegenden Ausführungsbeispiel ein Teil der elektronischen Regel- und/oder Steuereinrichtung 6 sein oder in diese integriert sein. Alternativ kann der elektronische Gyrosensor auch ein separates Elektronikbauteil sein, welches beispielsweise im Handgriff 3 oder in dessen Nähe angeordnet bzw. eingebaut sein kann (nicht dargestellt).

Der Antriebsmotor 4 kann als Elektromotor ausgeführt sein.

Die Antriebseinheit 2 kann zur elektrischen Energieversorgung des Elektromotors einen wiederaufladbaren Akku und/oder ein Netzteil aufweisen und/oder mit einem separaten Netzteil verbindbar sein (nicht näher dargestellt).

Die Erfindung eignet sich sowohl für netzbetriebene Handmischer als auch für Akku-Handmischer.

Die elektronische Regel- und/oder Steuereinrichtung 6 kann ferner dazu eingerichtet sein, aus dem die Drehwinkelgeschwindigkeit der Antriebseinheit 2 charakterisierenden Messsignal einen momentanen Drehwinkel der Antriebseinheit 2 zu ermitteln bzw. zu berechnen.

Die elektronische Regel- und/oder Steuereinrichtung 6 des Handmischers 1 ist zur Durchführung eines erfindungsgemäßen Verfahrens zum Betrieb des Handmischers 1 eingerichtet.

Bei dem erfindungsgemäßen Verfahren werden im eingeschalteten Betriebszustand des Handmischers 1 mittels des wenigstens einen Gyrosensors 7 fortlaufend oder wiederholt ein momentaner Drehwinkel und eine momentane Drehwinkelgeschwindigkeit der Antriebseinheit 2 bestimmt, wobei in Abhängigkeit von dem momentanen Drehwinkel und der momentanen Drehwinkelgeschwindigkeit der Antriebseinheit 2 der Antriebsmotor 4 selbsttätig abgeschaltet wird.

Der Antriebsmotor 4 kann bei Erreichen oder Überschreiten eines ersten Schwellwerts des momentanen Drehwinkels und eines zweiten Schwellwerts der momentanen Drehwinkelgeschwindigkeit selbsttätig abgeschaltet werden.

Nach einer vorgegebenen Zeitspanne kann ein Reset des mittels des wenigstens einen Gyrosensors 7 bestimmten Drehwinkels erfolgen.

Bei dem selbsttätigen bzw. automatischen Abschalten der Antriebsmotor 4 zusätzlich, insbesondere mit einer vorgegebenen Bremszeit vorzugsweise bis zum Stillstand, abgebremst werden.

Figur 2 zeigt eine Draufsicht auf den Handmischer 1 in einer normalen Arbeitshaltung. Ein Eimer ist mit dem Bezugszeichen 10 versehen. Ferner sind Hände eines Benutzers 11 ist angedeutet.

In Figur 3 ist beispielhaft dargestellt wie weit sich der Handmischer 1 verdrehen darf bevor eine selbsttätige Abschaltung vorgenommen wird, weil anzunehmen ist, dass ein Verklemmen oder dergleichen vorliegt. Es wird jedoch auch die momentane Drehwinkelgeschwindigkeit berücksichtigt.

### Bezugszeichenliste

- 1: Handmischer
- 2: Antriebseinheit
- 2a: Gehäuse
- 3: Handgriffelelement
- 4: Antriebsmotor
- 5: Antriebswelle
- 6: elektronische Regel- und/oder Steuereinrichtung
- 7: elektronischer Gyrosensor
- 8: Rührstab
- 9: Schaft
- 10: Eimer
- 11: Benutzer

## Patentansprüche

1. Verfahren zum Betrieb eines Handmischers (1), insbesondere zum Mischen von Fluidmaterialien, wenigstens aufweisend:
- eine Antriebseinheit (2) mit wenigstens einem Handgriffelelement (3), einem Antriebsmotor (4), welcher wenigstens eine Antriebswelle (5) aufweist, einer elektronischen Regel- und/oder Steuereinrichtung (6) zur Energieversorgung und/oder Regelung des Antriebsmotors (4) und mit wenigstens einem elektronischen Gyrosensor (7), welcher mit der elektronischen Regel-und/oder Steuereinrichtung (4) elektrisch verbunden und/oder kommunikationsverbunden und/oder ein Teil der elektronischen Regel- und/oder Steuereinrichtung (4) ist, und
- wenigstens einen Rührstab (8) mit einem Schaft (9), welcher mit der wenigstens einen Antriebswelle (5) des Antriebsmotors (4) wirkverbunden ist,
- wobei im eingeschalteten Betriebszustand des Handmischers (1) mittels des wenigstens einen Gyrosensors (7) fortlaufend oder wiederholt ein momentaner Drehwinkel und eine momentane Drehwinkelgeschwindigkeit der Antriebseinheit (2) bestimmt werden, und wobei in Abhängigkeit von dem momentanen Drehwinkel und der momentanen Drehwinkelgeschwindigkeit der Antriebseinheit (2) der Antriebsmotor (4) selbsttätig abgeschaltet wird.

2. Verfahren nach Anspruch 1, wobei der Antriebsmotor (4) bei Erreichen oder Überschreiten eines ersten Schwellwerts des momentanen Drehwinkels und eines zweiten Schwellwerts der momentanen Drehwinkelgeschwindigkeit selbsttätig abgeschaltet wird.

3. Verfahren nach Anspruch 1 oder 2, wobei nach einer vorgegebenen Zeitspanne ein Reset des mittels des wenigstens einen Gyrosensors (7) bestimmten Drehwinkels erfolgt.

4. Verfahren nach Anspruch 1, 2 oder 3, wobei bei dem selbsttätigen Abschalten der Antriebsmotor (4) zusätzlich, insbesondere mit einer vorgegebenen Bremszeit vorzugsweise bis zum Stillstand, abgebremst wird.

5. Handmischer (1), insbesondere zum Mischen von Fluidmaterialien, aufweisend:
- eine Antriebseinheit (2) mit wenigstens einem Handgriffelelement (3), einem Antriebsmotor (4), welcher wenigstens eine Antriebswelle (5) aufweist, einer elektronischen Regel- und/oder Steuereinrichtung (6) zur Energieversorgung und/oder Regelung des Antriebsmotors (4) und mit wenigstens einem elektronischen Gyrosensor (7), welcher an der Antriebseinheit (2) angeordnet und mit der elektronischen Regel- und/oder Steuereinrichtung (6) elektrisch verbunden und/oder kommunikationsverbunden und/oder ein Teil der elektronischen Regel- und/oder Steuereinrichtung (4) ist, und
- wenigstens einen Rührstab (8) mit einem Schaft (9), welcher mit der wenigstens einen Antriebswelle (5) des Antriebsmotors (4) wirkverbunden ist,
- wobei der wenigstens eine Gyrosensor (7) dazu ausgebildet ist, wenigstens ein die Drehwinkelgeschwindigkeit der Antriebseinheit (2) charakterisierendes Messsignal zu erfassen und an die elektronische Regel- und/oder Steuereinrichtung (6) zu übermitteln, wobei die elektronische Regel- und/oder Steuereinrichtung (6) zur Durchführung eines Verfahrens zum Betrieb des Handmischers (1) nach einem der Ansprüche 1 bis 4 eingerichtet ist.

6. Handmischer (1) nach Anspruch 5, wobei der wenigstens eine elektronische Gyrosensor (7) mit, insbesondere einem Gehäuse (2a) der Antriebseinheit (2), vorzugsweise im Bereich und/oder in der Nähe des wenigstens einen Handgriffelelements (3) fest verbunden ist.

7. Handmischer (1) nach Anspruch 5 oder 6, wobei der Antriebsmotor (4) als Elektromotor ausgeführt ist.

8. Handmischer (1) nach Anspruch 7, wobei die Antriebseinheit (2) zur elektrischen Energieversorgung des Elektromotors einen wiederaufladbaren Akku und/oder ein Netzteil aufweist und/oder mit einem separaten Netzteil verbindbar ist.

9. Handmischer (1) nach einem der Ansprüche 5 bis 8, wobei die elektronische Regel- und/oder Steuereinrichtung (6) ferner dazu eingerichtet ist, aus dem die Drehwinkelgeschwindigkeit der Antriebseinheit (2) charakterisierenden Messsignal einen momentanen Drehwinkel der Antriebseinheit (2) zu ermitteln.
